# FASCICULE DE BREVET EUROPEEN

(11) **EP 0 334 905 B1**
(45) Date de publication et mention de la délivrance du brevet: **02.02.1994**
(21) Numéro de dépôt: 88905874.9
(22) Date de dépôt: 17.06.1988
(51) Int. Cl.: F01D 1/32, F01D 15/06

(54) **MOTEUR PNEUMATIQUE A DISQUE PROPULSIF PAR REACTION**
DRUCKLUFTMOTOR MIT RÜCKDRUCKTREIBSCHEIBE
PNEUMATIC MOTOR WITH JET-PROPULSION DISK

(30) Priorité: 17.06.1987 FR 8708890
(43) Date de publication de la demande: 04.10.1989
(73) Titulaire: CHAUQUET, Jacques, 74160 Ayse (FR)
(72) Inventeur: Sagnial, Georges, F-42100 Saint-Etienne (FR); Chauquet, Jacques, F-74160 Ayze (FR)
(74) Mandataire: Dupuis, François
(86) Numéro de dépôt international: FR8800323
(87) Numéro de publication internationale: WO8810358

(56) Documents cités:
- CH-A- 0 161 928
- DE-A- 2 442 755
- FR-A- 2 202 529
- FR-E- 0 078 855
- US-A- 3 748 054

## Description

On connaît différents types de moteurs pneumatiques. On peut citer par exemple le brevet US 3748054 ou l'entraînement d'un disque propulsif s'effectue par l'injection d'un jet d'air au niveau de la périphérie du disque. On peut citer également le brevet FR 2 202 529 où l'injection du fluide en vue de l'entraînement d'un disque propulsif s'effectue au niveau de son axe d'entraînement. Dans ce brevet, le disque utilise une chambre spéciale pour créer l'évacuation de l'air sous l'effet de la force centrifuge.

Le problème que se propose de résoudre l'invention est de réaliser un moteur susceptible de travailler à très grande vitesse et trouvant de multiples applications notamment pour les outils exigant des vitesses de coupe nécessitant des vitesse de rotation de l'ordre de plusieurs dizaines de milliers de tours par minute.

Un autre problème que se propose de résoudre l'invention est de concevoir un moteur pnematique de fabrication simple, de montage rapide, peu couteux, de poids et d'encombrement faibles évitant toute pièce de liaison et de fixation, tout en garantissant une grande fiabilité de fonctionnement.
Pour résoudre ce problème, il a été conçu et mis au point un moteur pneumatique du type de ceux constitué, de manière connue, d'un arbre tournant monté sur paliers et entraîné en rotation sous l'effet d'au moins un jet d'air sortant d'au moins un orifice, ou bouche d'échappement, ménagé radialement à un angle quelconque sur au moins un disque propulseur solidaire de l'axe du moteur, le jet d'air étant injecté au niveau dudit axe, le disque propulseur étant agencé avec un alésage central pour son montage sur l'axe et comprenant, sur l'un de ses côtés, un chambrage constituant une chambre de réception du jet d'air, sous forme d'un fluide sous pression et débit élevé, ledit jet d'air étant injecté au moyen d'une gorge formée sur l'axe, ladite chambre étant en communication avec un ou plusieurs conduits d'échappement formés dans l'épaisseur du disque et dont une extrémité débouche de sa périphérie extérieure, en constituant un conduit réactif.

Selon l'invention, la chambre de réception est cylindrique, le ou les conduits d'échappement sont formés dans la totalité de l'épaisseur du disque tandis que des flasques obturent latéralement le disque et le ou les conduits d'échappement.

Les flasques sont rapportés et collés sur les faces latérales du disque et sur l'axe du moteur, le ou les disques propulseurs étant également collés sur l'axe.

Le disque propulseur est monté dans une cage d'échappement présentant un manchon cylindrique et se prolongeant sur un côté avec une paroi formant fond montée à position fixe sur les paliers ; une grille d'échappement étant rapportée et fixée sur la périphérie extérieure ou intérieure dudit manchon.

Selon une autre caractéristique, le moteur trouve une application particulièrement avantageuse pour les turbines d'ébavurage et de meulage.

Ces caractéristiques et d'autres encore ressortiront bien de la suite de la description.

Pour fixer l'objet de l'invention d'une manière non limitative illustrée aux figures des dessins où :
- La figure 1 est une vue en coupe longitudinale du moteur pneumatique selon l'invention.
- La figure 2 est une vue à grande échelle et en perspective du disque propulseur du moteur, illustrant notamment la chambre de réception du fluide.
- La figure 3 est une vue de face du disque propulseur.
- La figure 4 est une vue de côté selon la ligne A-A de la figure 3.

Afin de rendre plus concret l'objet de l'invention, on le décrit maintenant d'une manière non limitative aux figures des dessins.

Le moteur pneumatique est constitué d'un arbre tournant (1) à très grande vitesse monté sur deux paliers (2) et entrainés en rotation sous l'effet d'au moins un jet d'air sortant sous pression et débit élevé sortant d'au moins un orifice ou bouche d'échappement ménagé radialement à un angle quelconque sur au moins un disque propulseur (3) solidaire de l'axe du moteur, ledit orifice débouchant sur le diamètre extérieur dudit disque propulseur.

Plus précisémment, le moteur pneumatique comporte une ou plusieurs cages de réception d'un ou plusieurs disques propulseurs entrainés en rotation par au moins une injection d'un fluide sous pression, liquide ou gazeux.

En se référant aux dessins, le moteur comprend un disque propulseur (3) agencé avec un alésage central (3.1) pour son montage sur l'axe du moteur.

Le disque comprend sur l'un de ses côtés un chambrage (3.2) constituant une chambre de réception du fluide sous pression.

Sur la périphérie du disque propulseur et dans son épaisseur sont réalisés un ou plusieurs conduits d'échappement (4) prenant naissance à leur extrémité (4.1) en étant en communication avec la chambre de réception, et débordant par leur autre etrémité (4.2) en constituant un conduit réactif sur tout ou partie de la largeur du disque propulseur et sur la périphérie extérieure de celui-ci en projetant le fluide dans la chambre intérieure de la cage d'echappement.

La forme et le profil du ou des conduits d'échappement et réactif sont réalisés de la manière la plus appropriée pour le guidage et l'orientation du fluide, et la réalisation pratique.

Le disque propulseur est monté et fixé sur l'axe par tous moyens appropriés et en particulier par collage. De part et d'autre du disque propulseur sont disposés des flasques avant et arrière (5-6), destinés à étancher latéralement la chambre de réception du disque et le ou les conduits d'échappement du fluide tout en laissant libre le conduit réactif. Ces flasques réalisés en tous matériaux appropriés, d'épaisseur désirée, sont rapportés et fixes sur les faces latérales du disque et avantageusement par collage. Ils sont également fixés par collage par leur alésage intérieur (5.1-6.1) sur l'axe du moteur.

L'ensemble ainsi constitué est monté à rotation dans la cage d'échappement (7). Celle-ci se présente sous la forme d'un manchon cylindrique avec une paroi formant fond (7.1) monté à position fixe sur les paliers (2). Une grille d'échappement (8) est rapportée et fixée sur la périphérie extérieure ou interne de la partie manchon de la cage de réception du disque propulseur. Cette grille est aménagée dans sa partie centrale avec une ouverture pour l'introduction d'une buse d'injection de fluide (9) montée en bout d'un tuyau d'alimentation du fluide. L'axe de la buse est en regard de l'extrémité de l'axe moteur. L'extrémité de ce dernier est conique et s'engage partiellement dans ladite buse pour éviter une déperdition du fluide. Pour assurer le guidage et l'introduction du fluide dans la chambre de réception du disque propulseur, il est prévu sur l'axe une gorge (10) constituant le conduit d'injection du fluide.

Il est en outre prévu à l'arrière du moteur pneumatique ainsi conçu un nez ou bague d'arrêt (11) venant en appui sur les paliers.

Il convient de préciser le fonctionnement du moteur pneumatique. L'utilisateur envoie un fluide sous pression par la buse d'injection qui pénètre par l'intermédiaire du conduit d'injection réalisé sur l'axe du moteur dans la chambre de réception du disque propulseur.

Le fluide est alors évacué par le ou les conduits d'échappement disposés radialement sur le disque propulseur. Ce dernier est alors mis en rotation en entrainant l'axe du moteur auquel il est associé. Le fluide est projeté sur la périphérie interne de la cage d'échappement, puis il est évacué par les ouvertures ou évents de la grille d'échappement.

Selon les expérimentations effectuées un tel moteur tourne à une vitesse qui peut être régulée par l'intensité de projection du fluide pour atteindre en toute fiabilité des vitesses entre 25 000 et 150 000 tours/minutes.

Sans sortir du cadre de l'invention, le moteur pneumatique peut comprendre plusieurs disques propulseurs montés sur l'arbre lui conférant de multiples possibilités de couple. Par l'intermédiaire du conduit d'injection réalise sur l'axe moteur, toutes les chambres de réception réalisées sur chaque disque seront à la même pression ainsi que les conduits d'échappement.

Par ailleurs, le conduit d'échappement se prolonge pour former le conduit réactif, celui-ci étant réalisé sous la forme d'un trou, d'une fente, d'une rainure type rainure de clavette, de section appropriée au couple moteur désiré.

Le moteur pneumatique selon l'invention trouve de très nombreuses applications.

En particulier, ce moteur est particulièrement intéressant pour les turbines d'ébavurage et meulage, ou gravure ou perçage.

Les avantages ressortent bien de l'invention. En particulier, on souligne :
- la simplicité de montage du moteur, évitant l'utilisation de toutes pièces de liaison.
- la simplicité de fabrication des éléments constitutifs du moteur réduisant son prix de revient.
- La grande fiabilité de fonctionnement.

## Revendications

1. Moteur pneumatique constitué d'un arbre tournant (1) monté sur paliers et entraîné en rotation sous l'effet d'au moins un jet d'air sortant d'au moins un orifice, ou bouche d'échappement, ménagé radialement à un angle quelconque sur au moins un disque propulseur (3) solidaire de l'axe du moteur, le jet d'air étant injecté au niveau dudit axe, le disque propulseur (3) étant agencé avec un alésage central (3.1) pour son montage sur l'axe et comprenant, sur l'un de ses côtés, un chambrage (3.2) constituant une chambre de réception du jet d'air, sous forme d'un fluide sous pression et débit élevé, ledit jet d'air étant injecté au moyen d'une gorge formée sur l'axe, ladite chambre étant en communication avec un ou plusieurs conduits d'échappement (4) formés dans l'épaisseur du disque (3) et dont une extrémité débouche de sa périphérie extérieure, en constituant un conduit réactif, caractérisé en ce que la chambre de réception est cylindrique, le ou les conduits d'échappement sont formés dans la totalité de l'épaisseur du disque et en ce que des flasques (5) (6) obturent latéralement le disque (3) et le ou les conduits d'échappement.

2. Moteur selon la revendication 1, caractérisé en ce que les flasques sont rapportés et collés sur les faces latérales du disque et sur l'axe du moteur, le ou les disques propulseurs étant également collés sur l'axe.

3. Moteur selon les revendications 1 et 2 ensemble, caractérisé en ce que le disque propulseur est monté dans une cage d'échappement (7) présentant un manchon cylindrique et se prolongeant sur un côté avec une paroi formant fond montée à position fixe sur les paliers ; une grille d'échappement (8) étant rapportée et fixée sur la périphérie extérieure ou intérieure dudit manchon.

4. Moteur selon la revendication 3, caractérisé en ce que la grille d'échappement (8) est agencée pour recevoir l'extrémité d'une buse d'injection de fluide, associée à un tuyau d'alimentation du fluide.

5. Moteur selon l'une quelconque des revendications 1, 2, 3 et 4, caractérisé en ce que l'axe dudit moteur est agencé avec une gorge formant le conduit d'injection du fluide en provenance de la buse d'injection dans la chambre de réception du disque propulseur.

6. Moteur selon la revendication 5, caractérisé en ce que l'extrémité de l'axe du moteur est conique et pénètre sensiblement dans la cavité intérieure de la buse d'injection.

7. Moteur selon l'une quelconque des revendications 1, 3, 4, 5 et 6, caractérisé en ce qu'il comprend une pluralité de cages d'échappement recevant chacune un disque propulseur.

8. Moteur selon l'une quelconque des revendicatins 1, 3, 4, 5 et 6, caractérisé en ce qu'il comprend une pluralité de disques propulseurs montés dans une même cage d'échappement, et sur le même axe moteur, ledit axe moteur étant agencé avec un conduit d'injection distribuant sous la même pression un fluide dans les différentes chambres de réception des disques propulseurs.

9. Application du moteur, selon l'une quelconque des revendications 1, 3, 4, 5 et 6 et l'une quelconque des revendications 7 ou 8, à un turbine d'ébavurage et de meulage, ou gravure ou perçage.

## Claims

1. Air motor consisting of a bearing-mounted rotating shaft (1) driven by at least one air jet from at least one orifice or vent contrived radially and at a given angle to at least one impeller (3) integral with the motor shaft, the air jet being injected into said shaft and the impeller (3) featuring a central bore (3.1) for shaft mounting and a recessed channel (3.2) on either side to receive the air jet injected under pressure and at high flow rates through an integral shaft line, said recessed channel communicating with one or more vent slots (4) contrived in the thickness of the impeller (3), with one end of the slot(s) opening onto the circumference of the impeller and constituting a reactive channel, characterized in that the recessed channel is cylindrical and in that the vent slot(s) are contrived in the full thickness of the impeller and in that the shrouds (5) (6) laterally obturate the impeller (3) and the vent slot(s).

2. Motor as claimed in claim 1, characterized in that the shrouds are glued onto the impeller sides and the motor shaft and in that the impeller(s) are likewise glued onto the shaft.

3. Motor as claimed in both claims 1 and 2, characterized in that the impeller is mounted within an impeller housing (7) consisting of a cylindrical sleeve extending down one side with a wall acting as a bottom rigidly positioned on the bearings and a loose vent gate (8) being mounted on the outer or inner periphery of said sleeve.

4. Motor as claimed in claim 3, characterized in that the vent gate (8) is designed to receive the end of an injection nozzle equipping a fluid supply line.

5. Motor as claimed in any of claims 1, 2, 3 and 4, characterized in that the shaft of said motor features an integral injection fluid line between the recessed impeller channel and the injection nozzle.

6. Motor as claimed in claim 5, characterized in that the motor shaft end is conical, entering the cavity of the injection nozzle to a substantial depth.

7. Motor as claimed in any of claims 1, 3, 4, 5 and 6, characterized in that it features a plurality of impeller housings, each equipped with an impeller.

8. Motor as claimed in any of claims 1, 3, 4, 5 and 6, characterized in that it features a plurality of impellers mounted in the same housing and on the same motor shaft, said shaft being contrived with an injection line carrying a fluid under a single pressure to the various recessed impeller channels.

9. Use of the motor described in any of claims 1, 3, 4, 5 and 6 and either of claims 7 or 8, in applications such as deburring, grinding, engraving or drilling turbines.

## Patentansprüche

1. Druckluftmotor bestehend aus einer auf Lagern montierten und unter Einwirkung von mindestens einem aus mindestens einer Öffnung bzw. Auslaßmündung austretenden Luftstrahl in Umlauf versetzten Drehwelle (1), wobei die Mündung radial in einem beliebigen Winkel auf mindestens einer mit der Motorachse fest verbundenen Antriebsscheibe (3) angeordnet ist und der Luftstrahl auf Höhe der besagten Achse eingespritzt wird; die Antriebsscheibe (3) ist mit einer zentralen Bohrung (3.1) für die Anbringung auf der Achse versehen und besitzt auf einer Seite eine Einsenkung (3.2) als Kammer für die Aufnahme des Luftstrahls in Form eines unter Druck stehenden und mit hohem Durchsatz strömenden Mediums, wobei der besagte Luftstrahl mittels einer Nute auf der Achse eingespritzt wird und die besagte Kammer mit einer oder mehreren in der Dicke der Scheibe (3) gebildeten Auslaßrinnen (4) in Verbindung steht und von denen ein Ende in den Außenrand mündet und dabei eine reaktive Leitung bildet, dadurch gekennzeichnet, daß die Aufnahmekammer zylindrisch ist, daß die Auslaßrinne(n) in der ganzen Dicke der Scheibe gebildet sind und daß die Flansche (5) (6) die Scheibe (3) und die Auslaßrinne(n) seitlich verschließen.

2. Motor nach Anspruch 1, dadurch gekennzeichnet, daß die Flansche angesetzt und auf den seitlichen Flächen der Scheibe und auf der Motorachse verklebt sind, wobei die Antriebsscheibe(n) ebenfalls auf der Achse verklebt sind.

3. Motor nach den Ansprüchen 1 und 2, dadurch gekennzeichnet, daß die Antriebsscheibe in einem Auslaßgehäuse (7) montiert ist, das eine zylindrische Muffe aufweist und auf einer Seite mit einer bodenbildenden Wand verlängert ist, die in einer ortsfesten Stellung auf den Lagern angebracht ist; ein Auslaßgitter (8) ist angesetzt und am Außen- oder Innenrand der besagten Muffe befestigt.

4. Motor nach Anspruch 3, dadurch gekennzeichnet, daß das Auslaßgitter (8) so ausgelegt ist, um das Endstück einer Düse zum Einspritzen des Mediums in Verbindung mit einem Zuleitungsrohr des Mediums aufzunehmen.

5. Motor nach einem der Ansprüche 1, 2, 3 und 4, dadurch gekennzeichnet, daß die Achse des besagten Motors eine Nute besitzt, die den Einspritzkanal des Mediums aus der Einspritzdüse in die Aufnahmekammer der Antriebsscheibe bildet.

6. Motor nach Anspruch 5, dadurch gekennzeichnet, daß das Ende der Motorachse konisch ist und deutlich in die innere Aushöhlung der Einspritzdüse hineinragt.

7. Motor nach einem der Ansprüche 1, 3, 4, 5 und 6, dadurch gekennzeichnet, daß er mehrere Auslaßgehäuse umfaßt, die jeweils eine Antriebsscheibe aufnehmen.

8. Motor nach einem der Ansprüche 1, 3, 4, 5 und 6, dadurch gekennzeichnet, daß er mehrere Antriebsscheiben umfaßt, die im gleichen Auslaßgehäuse und auf der gleichen Motorachse montiert sind, wobei die besagte Motorachse einen Einspritzkanal besitzt, der bei gleichem Druck ein Medium in den verschiedenen Aufnahmekammern der Antriebsscheiben verteilt.

9. Anwendung des Motors nach einem der Ansprüche 1, 3, 4, 5 und 6 und einem der Ansprüche 7 oder 8 auf eine Abgrat- und Schleif- bzw. Gravier- oder Bohrturbine.
